# EUROPÄISCHE PATENTSCHRIFT

(11) **EP 1 647 678 B1**
(45) Veröffentlichungstag und Bekanntmachung des Hinweises auf die Patenterteilung: **21.03.2007**
(21) Anmeldenummer: 05020320.7
(22) Anmeldetag: 17.09.2005
(51) Int. Cl.: F01L 1/24

(54) **Hydraulisches Spielausgleichselement**
Hydraulic lash adjuster
Dispositif hydraulique de rattrapage de jeu

(30) Priorität: 15.10.2004 DE 102004050190; 14.10.2004 US 618810 P
(43) Veröffentlichungstag der Anmeldung: 19.04.2006
(73) Patentinhaber: Schaeffler KG, 91074 Herzogenaurach (DE)
(72) Erfinder: Sailer, Peter, 91052 Erlangen (DE); Schnell, Oliver, Dipl.-Ing., 90587 Veitsbronn (DE)

(56) Entgegenhaltungen:
- WO-A-03/067038
- DE-A1- 2 061 602
- DE-A1- 2 434 831
- DE-A1- 4 103 055
- DE-A1- 19 942 983
- GB-A- 716 449
- GB-A- 1 354 338
- US-A- 2 689 554
- US-A- 2 732 832
- US-A1- 2002 108 894
- PATENT ABSTRACTS OF JAPAN Bd. 2002, Nr. 04, 4. August 2002 (2002-08-04) & JP 2001 355691 A (NTN CORP), 26. Dezember 2001 (2001-12-26)

## Beschreibung

### Gebiet der Erfindung

Die Erfindung betrifft ein hydraulisches Spielausgleichselement, bestehend aus einem hohlzylindrischen Gehäuse, welches mit einem relativ zu diesem axial beweglichen Druckkolben zusammengesteckt ist, wobei zwischen einander zugewandten Stirnseiten von Druckkolben und Gehäuse ein Hochdruckraum für Hydraulikmittel verläuft, der über ein an einer Unterseite der Stirnseite des Druckkolbens appliziertes und sich in Richtung zum Hochdruckraum öffnendes Rückschlagventil aus einem vom Druckkolben eingeschlossenen Vorratsraum mit dem Hydraulikmittel versorgbar ist, wobei zwischen einem Außenmantel des Druckkolbens und einer Bohrung des Gehäuses ein Leckspalt für das Hydraulikmittel aus dem Hochdruckraum gebildet ist, wobei die Stirnseite des Gehäuses eine Anschlagfläche für einen Ringabschnitt der Stirnseite des Druckkolbens in dessen abgesunkenem Zustand bildet und wobei die Bohrung des Gehäuses in ihrem an die Stirnseite der Bohrung grenzenden Abschnitt in einer Ringerweiterung ausläuft.

### Hintergrund der Erfindung

Ein derartiges Spielausgleichselement ist in der DE 199 42 983 A1 offenbart. Dieses ist hier als hydraulisches Abstützelement für einen Schlepphebel eines Ventiltriebs einer Brennkraftmaschine ausgebildet. Wird die Brennkraftmaschine abgestellt und befindet sich der den Schlepphebel beaufschlagende Nocken auf Hub, so sinkt der Druckkolben auf die zugewandten Stirnseite des Gehäuses ab.

Im Hochdruckraum können sich, wie dem Fachmann nicht näher erläutert werden muss, unerwünschte Partikel akkumulieren. Diese bestehen beispielsweise aus fertigungsbedingtem Urschmutz oder aus vom Hydraulikmittel eingeschwemmten Teilchen wie Abrieb. Diese Partikel lagern sich adhäsiv am Außenmantel des Druckkolbens an und können beim nächsten Ausgleichsvorgang, bei welchem der Druckkolben eine aus der Bohrung des Gehäuses gerichtete Axialbewegung vollzieht, in einen Leckspalt zwischen dem Außenmantel des Druckkolbens und der Bohrung des Gehäuses gelangen. Dies kann zu einem Verklemmen des Druckkolbens in der Bohrung des Gehäuses mit der Folge führen, dass eine Spielausgleichsfunktion des Spielausgleichselements nicht mehr gegeben ist bzw. der Ventilhub nicht mehr ordnungsgemäß vollzogen werden kann. Begünstigt wird die Neigung zum Anlagern der unerwünschten Teilchen noch dadurch, dass am Außenmantel des abgesunkenen Druckkolbens relativ wenig Volumen in Radialrichtung zu der Ringerweiterung (Einstich) vorliegt.

Im Stand der Technik wurde zudem versucht, das oben geschilderte Problem mit dem Urschmutz durch sehr aufwändige Spülmaßnahmen zu lösen. Auch ist bekannt, durch dem eigentlichen Spielausgleichselement unmittelbar vorgelagerte Abscheider wie Siebe, Magnete etc. ein Eindringen von unerwünschten Teilchen in den Hochdruckraum zu verhindern.

### Aufgabe der Erfindung

Aufgabe der Erfindung ist es daher, ein Spielausgleichselement der vorgenannten Art zu schaffen, bei dem auf einfache Art und Weise ein "Hineinziehen" von am Außenmantel des Druckkolbens unerwünscht anhaftenden Partikeln in den Leckspalt zwischen Druckkolben und Gehäuse verhindert ist.

### Lösung der Aufgabe

Erfindungsgemäß wird diese Aufgabe dadurch gelöst, dass die Stirnseite des Druckkolbens in ihrem Übergangsbereich zum Außenmantel mit einer allumlaufenden Fase versehen ist, deren Höhe größer der Höhe der Ringerweiterung ist, wobei die Fase in Bezug auf den Außenmantel des Druckkolbens einen Winkel im Bereich von 30° ± 15° hat.

Hierdurch ist ein Anhaften der unerwünschten Partikel am Außenmantel des Druckkolbens wirkungsvoll verhindert oder anders gesagt hat der zylindrische Außenmantel des Druckkolbens keinen Kontakt mehr mit den unerwünschten Teilchen. Gleichzeitig liegt durch die relativ "hochgezogene" Fase mehr Volumen für Hydraulikmittel vor. Dies führt zwangsläufig dazu, dass mehr Raum für die unerwünschten Partikel vorhanden ist, ohne dass es zu einem Anhaften am Außenmantel des Druckkolbens kommt.

Dadurch, dass die Fase in Bezug auf den Außenmantel des Druckkolbens zudem einen Winkel α im Bereich von 30° ± 15° aufweisen soll, wobei ein Winkel α von 30° als bevorzugt anzusehen ist, wird eine besonders gute Abstreifwirkung der unerwünschten Partikel erzielt.

Gemäß einer weiteren Ausgestaltung der Erfindung ist eine Baueinheit mit dem erfindungsgemäßen Spielausgleichselement vorgesehen, die entweder als schaltbarer oder nichtschaltbarer Nockenfolger eines Ventiltriebs einer Brennkraftmaschine wie ein Rollenstößel, Tassenstößel, Kipp-, Schwing- oder Schlepphebel bzw. als Abstützelement für einen Schlepphebel oder die als Riemen- oder Kettenspannvorrichtung, beispielsweise eines Primär- oder Sekundärtriebes einer Brennkraftmaschine, dargestellt ist.

Generell ist eine Applikation des erfindungsgemäßen Spielausgleichselements überall in Baueinheiten denkbar, wo es gilt, thermisch- und/oder verschleißbedingtes Spiel auszugleichen.

### Kurze Beschreibung der Zeichnung

Die Erfindung ist zweckmäßiger Weise anhand der Zeichnung näher erläutert. Es zeigen:
- Figur 1: einen Rollenstößel mit einem erfindungsgemäßen hydraulischen Spielausgleichselement und
- Figur 2: das Spielausgleichselement nach Figur 1 in vergrößerter Darstellung.

### Ausführliche Beschreibung der Zeichnung

Figur 1 offenbart einen als Rollenstößel ausgebildeten Nockenfolger 17 eines Ventiltriebs einer Brennkraftmaschine. In diesen Nockenfolger 17 ist das erfindungsgemäße Spielausgleichselement 1 eingebaut. Dieses besteht, wie auch aus Figur 2 hervorgeht, aus einem hohlzylindrischen Gehäuse 2, das mit einem relativ zu diesem axial beweglichen Druckkolben 3 zusammengebaut ist. Das Gehäuse 2 ist bei der Ausgestaltung nach Figur 1 integraler Bestandteil eines Außengehäuses des Rollenstößels 17.

Der Druckkolben 3 hat einenends eine Stirnseite 4. Dieser beabstandet liegt eine Stirnseite 5 des Gehäuses 2 gegenüber. Zwischen den Stirnseiten 4, 5, genauer gesagt zwischen einer unmittelbaren Unterseite 7 der Stirnseite 4 des Druckkolbens 3 und einer Anschlagfläche 13 der Stirnseite 5 des Gehäuses 2, ist ein Hochdruckraum 6 für Hydraulikmittel gebildet. Der Hochdruckraum 6 wird bedarfsweise aus einem darüber liegenden Vorratsraum 9 über ein Rückschlagventil 8 mit Hydraulikmittel versorgt. Das Rückschlagventil 8 öffnet sich in Richtung zum Hochdruckraum 6. Der Vorratsraum 9 ist vom Druckkolben 3 umschlossen.

Zwischen einem Außenmantel 10 des Druckkolbens 3 und einer Bohrung 11 des Gehäuses 2 ist ein Leckspalt 12 für das Hydraulikmittel aus dem Hochdruckraum 6 gebildet. Beim Nockenhub wird, wie der Fachwelt ausreichend bekannt ist, eine geringfügige Menge an Hydraulikmittel aus dem Hochdruckraum 6 über den Leckspalt 12 ausgepresst und mittelbar wieder in den Vorratsraum 9 zurückgeführt.

Die Stirnseite 5 des Gehäuses 2 bildet mit ihrer Anschlagfläche 13 im zusammengesunkenen Zustand des Druckkolbens 3 eine Anlage für dessen Unterseite 7 mit dem Ringabschnitt 14. Wird die Brennkraftmaschine abgestellt und steht der betreffende Nocken auf "Hub", so wird die durch den Hochdruckraum 6 erzeugte und quasi steife Verbindung peu ä peu aufgehoben und der Druckkolben 3 rutscht in das Gehäuse 2 hinein, bis er an dessen Anschlagfläche 13 zur Anlage kommt.

Fertigungsbedingter Urschmutz kann sich am Bodenbereich der Bohrung 11 des Gehäuses 2, also auf der Anschlagfläche 13, ansammeln. Gegebenenfalls können sich auch andere Partikel wie generelle Verunreinigungen im Hydraulikmittel aber auch Abrieb oder dgl. akkumulieren. Kommt es nach Inbetriebnahme der Brennkraftmaschine zu einer ersten Ausgleichsbewegung des Druckkolbens 3 aus dem Gehäuse 2 heraus, so können im Stand der Technik am Außenmantel 10 des Druckkolbens 13 haftende Partikel in den Leckspalt 12 gezogen werden. Dies kann im ungünstigsten Fall zu einem Verklemmen des Druckkolbens 3 im Gehäuse 2 führen, wodurch eine ordnungsgemäße Spielausgleichsfunktion des Spielausgleichselements 1 nicht mehr gegeben ist.

Im Übergangsbereich von der Bohrung 11 des Gehäuses 2 zu der Anschlagfläche 13 ist, wie näher aus Figur 2 hervorgeht, eine Ringerweiterung 15 appliziert. Um ein Anhaften der vorgenannten Partikel am Außenmantel 10 des Druckkolbens 3 zu verhindern, wird vorgeschlagen, die Stirnseite 4 des Druckkolbens 3 mit einer Fase 16 zu versehen, deren Höhe H_{F} größer einer Höhe H_{R} der Ringerweiterung 15 ist.

Aufgrund dieser sehr einfachen Maßnahme ist ein Anhaften der unerwünschten Partikel am Außenmantel 10 des Druckkolbens 3 verhindert. Somit können diese Partikel auch nicht mehr in den Leckspalt 12 mit der vorgenannten negativen Folge gelangen.

Um ein besonders gutes Abstreifen der anhaftenden Partikel oder ähnliches zu erzielen, ist es vorgeschlagen, die Fase 16 in Bezug auf den Außenmantel 10 des Druckkolbens 3 in einem Winkel α im Bereich von 30° ± 15° auszuführen.

Auch ist aus Figur 2 zu entnehmen, dass durch die erfindungsgemäß ausgeführte Fase 16 mehr Volumen im Hochdruckraum 6 bei Anlage des Druckkolbens 3 an der Anschlagfläche 13 des Gehäuses 2 vorliegt. Somit ist einfach gesagt in diesem Bereich mehr Raum geschaffen, in welchem sich die unerwünschten Partikel verteilen können, ohne dass es zu einem Anhaften am Druckkolben 3 kommt.

### Bezugszahlenliste

- 1: Spielausgleichselement
- 2: Gehäuse
- 3: Druckkolben
- 4: Stirnseite Druckkolben
- 5: Stirnseite Gehäuse
- 6: Hochdruckraum
- 7: Unterseite Druckkolben
- 8: Rückschlagventil
- 9: Vorratsraum
- 10: Außenmantel
- 11 1: Bohrung
- 12: Leckspalt
- 13: Anschlagfläche Gehäuse
- 14: Ringabschnitt Druckkolben
- 15: Ringerweiterung
- 16: Fase
- 17: Nockenfolger

- H_{F}: Höhe Fase
- H_{R}: Höhe Ringerweiterung
- α: Winkel Fase

## Patentansprüche

1. Hydraulisches Spielausgleichselement (1), bestehend aus einem hohlzylindrischen Gehäuse (2), welches mit einem relativ zu diesem axial beweglichen Druckkolben (3) zusammengesteckt ist, wobei zwischen einander zugewandten Stirnseiten (4, 5) von Druckkolben (3) und Gehäuse (2) ein Hochdruckraum (6) für Hydraulikmittel verläuft, der über ein an einer Unterseite (7) der Stirnseite (4) des Druckkolbens (3) appliziertes und sich in Richtung zum Hochdruckraum (6) öffnendes Rückschlagventil (8) aus einem vom Druckkolben (3) eingeschlossenen Vorratsraum (9) mit dem Hydraulikmittel versorgbar ist, wobei zwischen einem Außenmantel (10) des Druckkolbens (3) und einer Bohrung (11) des Gehäuses (2) ein Leckspalt (12) für das Hydraulikmittel aus dem Hochdruckraum (6) gebildet ist, wobei die Stirnseite (5) des Gehäuses (2) eine Anschlagfläche (13) für einen Ringabschnitt (14) der Stirnseite (4) des Druckkolbens (3) in dessen abgesunkenem Zustand bildet und wobei die Bohrung (11) des Gehäuses (2) in ihrem an die Stirnseite (5) der Bohrung (11) grenzenden Abschnitt in einer Ringerweiterung (15) ausläuft, **dadurch gekennzeichnet, dass** die Stirnseite (4) des Druckkolbens (3) in ihrem Übergangsbereich zum Außenmantel (10) mit einer allumlaufenden Fase (16) versehen ist, deren Höhe (H_{F}) größer der Höhe (H_{R}) der Ringerweiterung (15) ist, wobei die Fase (16) in Bezug auf den Außenmantel (10) des Druckkolbens (3) einen Winkel (α) im Bereich von 30° ± 15° hat.

2. Baueinheit mit einem Spielausgleichselement nach Anspruch 1, **dadurch gekennzeichnet, dass** die Baueinheit als Nockenfolger (17) oder als Abstützelement für einen Nockenfolger eines Ventiltriebs einer Brennkraftmaschine ausgebildet ist.

3. Baueinheit mit einem Spielausgleichselement nach Anspruch 1, **dadurch gekennzeichnet, dass** die Baueinheit als Spannvorrichtung für einen Riemen oder eine Kette ausgebildet ist.

## Claims

1. Hydraulic clearance compensation element (1) comprising a hollow cylindrical housing (2) that is inter-inserted with an axially relatively displaceable pressure piston (3), wherein a high pressure chamber (6) for hydraulic medium extends between opposing front ends (4, 5) of the pressure piston (3) and the housing (2), which high pressure chamber (6) can be supplied, via a one-way valve (8) that is arranged on an undersurface (7) of the front end (4) of the pressure piston (3) and opens towards the high pressure chamber (6), with the hydraulic medium out of a reservoir (9) enclosed by the pressure piston (3), a leak gap (12) for the hydraulic medium out of the high pressure chamber (6) being formed between an outer peripheral surface (10) of the pressure piston (3) and a bore (11) of the housing (2), the front end (5) of the housing (2) forming a stop surface (13) for an annular portion (14) of the front end (4) of the pressure piston (3) in a sunk state of the pressure piston (3), and wherein the bore (11) of the housing (2), in its portion adjoining the front end (5) of the bore (11), ends in an annular enlargement (15), **characterised in that** the front end (4) of the pressure piston (3) comprises in its transition region to the outer peripheral surface (10), a circumferentially extending chamfer (16) whose height (H_{F}) is larger than the height (H_{R}) of the annular enlargement (15), the chamfer (16) being inclined at an angle (α) in the range of 30° ± 15° relative to the outer peripheral surface (10) of the pressure piston (3).

2. Assembly comprising a clearance compensation element according to claim 1, **characterised in that** the assembly is configured as a cam follower (17) or a support element for a cam follower of a valve train of an internal combustion engine.

3. Assembly comprising a clearance compensation element according to claim 1, **characterised in that** the assembly is configured as a tensioning device for a belt or a chain.

## Revendications

1. Elément hydraulique de compensation de jeu (1) comprenant un boîtier cylindrique creux (2) et un piston de pression (3) qui sont emboîtés, l'un dans l'autre, ledit piston (3) étant axialement déplaçable par rapport audit boîtier (2), une chambre à haute pression (6) pour du milieu sous pression s'étendant entre des côtés frontaux (4, 5) opposés du piston de pression (3) et du boîtier (2), ladite chambre à haute pression (6) pouvant être alimentée, à la faveur d'un clapet anti-retour (8) qui est agencé sur une surface inférieure (7) du côté frontal (4) du piston de pression (3) et qui ouvre vers la chambre à haute pression (6), en milieu sous pression provenant d'un réservoir (9) enfermé par le piston de pression (3), un intervalle de fuite (12) pour le milieu hydraulique à partir de la chambre à haute pression (6) étant formé entre une surface périphérique extérieure (10) du piston de pression (3) et un alésage (11) du boîtier (2), le côté frontal (5) du boîtier (2) formant une surface d'arrêt (13) pour une section annulaire (14) du côté frontal (4) du piston de pression (3) à l'état abaissé de celui-ci, et l'alésage (11) du boîtier (2), dans sa portion adjacente au côté frontal (5) de l'alésage (11) se terminant par un élargissement annulaire (15), **caractérisé en ce que**, dans sa zone de transition à la surface périphérique extérieure (10), le côté frontal (4) du piston de pression (3) comprend un chanfrein (16) périphérique dont la hauteur (H_{F}) est supérieure à la hauteur (H_{R}) de l'élargissement annulaire (15) et **en ce que** le chanfrein (16) s'étend avec un angle (α) dans la gamme de 30° ± 15° par rapport à la surface périphérique extérieure (10) du piston de pression (3).

2. Ensemble comprenant un élément de compensation de jeu selon la revendication 1, **caractérisé en ce que** l'ensemble est configuré sous la forme d'un suiveur de came (17) ou sous la forme d'un élément de support pour un suiveur de came d'une commande de soupapes d'un moteur à combustion interne.

3. Ensemble comprenant un élément de compensation de jeu selon la revendication 1, **caractérisé en ce que** l'ensemble est configuré sous la forme d'un dispositif de tension pour une courroie ou pour une chaîne.
